# EUROPÄISCHE PATENTANMELDUNG

(11) **EP 2 151 306 A1**
(43) Veröffentlichungstag der Anmeldung: **10.02.2010**
(21) Anmeldenummer: 08014000.7
(22) Anmeldetag: 05.08.2008
(51) Int. Cl.: B26D 1/00, B26D 3/24, A23G 7/00, B26D 1/553, B26D 7/01

(54) **Schneidgerät zum Schneiden eines Lebensmittels, wie etwa eines gekochten Eis**

(71) Anmelder: Metallwarenfabrik Marktoberdorf GmbH & Co. KG, 87616 Marktoberdorf (DE)
(72) Erfinder: Schneider, Paul, 87471 Durach (DE)
(74) Vertreter: Tiesmeyer, Johannes

(57) **Zusammenfassung**

Die Erfindung betrifft ein Schneidgerät zum Schneiden eines Lebensmittels, wie etwa eines gekochten Eis, umfassend eine Schneidunterlage (2) mit einer Haltemulde (16; 116) für das Lebensmittel und einen auf die Schneidunterlage (2) aufsetzbaren und dabei relativ zu der Schneidunterlage (2) geführt in Schneidposition zur Durchführung eines Schneidvorgangs überführbaren Schneidrahmen (4) mit daran angeordneten Schneiddrahtabschnitten (14; 114), die den vom Schneidrahmen (4) eingerahmten Innenbereich (30) von einer betreffenden Schneidrahmenseite zu einer anderen Schneidrahmenseite überspannen, wobei die Haltemulde (16; 116) der Schneidunterlage (2) von Eintauchschlitzen (18; 118) durchzogen ist, in die die Schneiddrahtabschnitte beim geführten Aufsetzen des Schneidrahmens (4) auf die Schneidunterlage (2) zumindest bereichsweise eintauchen können, wobei die Schneiddrahtabschnitte (14; 114) in Bezug auf eine beim geführten Aufsetzen des Schneidrahmens (4) auf die Schneidunterlage (2) orthogonal zur Schneidrahmenbewegungsrichtung orientierte Schneidrahmenebene (20) schräg verlaufen, so dass sie die Schneidrahmenebene (20) durchstoßen.

## Beschreibung

Die Erfindung betrifft ein Schneidgerät zum Schneiden eines Lebensmittels, wie etwa eines gekochten Eis, umfassend eine Schneidunterlage mit einer Haltemulde für das Lebensmittel und einen auf die Schneidunterlage aufsetzbaren und dabei an der Schneidunterlage geführt in Schneidposition zur Durchführung eines Schneidvorgangs überführbaren Schneidrahmen mit daran angeordneten Schneiddrahtabschnitten, die den vom Schneidrahmen eingerahmten Innenbereich von einer betreffenden Schneidrahmenseite zu einer anderen Schneidrahmenseite überspannen, wobei die Haltemulde der Schneidunterlage von Eintauchschlitzen durchzogen ist, in die die Schneiddrahtabschnitte beim geführten Aufsetzen des Schneidrahmens auf die Schneidunterlage zumindest bereichsweise eintauchen können.

Derartige Schneidgeräte sind in vielfachen Ausführungsvarianten als Eierteiler oder Eierschneider bekannt und werden üblicherweise von Hand bedient. Beim Aufsetzen des Schneidrahmens auf die Schneidunterlage durchschneiden Schneiddrahtabschnitte, die in dem Schneidrahmen gespannt sind, das betreffende Lebensmittel, etwa ein hartgekochtes Ei, und tauchen zum Ende des Schneidvorgangs in Eintauchschlitze der Haltemulde ein, die das geschnittene Lebensmittel enthält. Bei den bekannten Schneidgeräten der hier betrachteten Art liegen die Schneiddrahtabschnitte in einer gemeinsamen Schneidrahmenebene, welche normalerweise orthogonal zur Bewegungsrichtung des Schneidrahmens während eines Schneidvorgangs liegt.

Der Erfindung liegt die Aufgabe zugrunde, ein Schneidgerät der eingangs genannten Art zu verbessern, so dass es bei einfacher Handhabung ein gutes Schneidergebnis liefert.

Zur Lösung dieser Aufgabe wird erfindungsgemäß vorgeschlagen, dass die Schneiddrahtabschnitte in Bezug auf eine beim geführten Aufsetzen des Schneidrahmens auf die Schneidunterlage orthogonal zur Schneidrahmenbewegungsrichtung orientierte Schneidrahmenebene schräg verlaufen, so dass sie die Schneidrahmenebene durchstoßen.

Es hat sich bei Experimenten gezeigt, dass aufgrund dieses Schrägverlaufs der Schneiddrahtabschnitte eine für den Schneidprozess günstige Druckverteilung auf das zu schneidende Lebensmittel erzeugt werden kann, die zu einem guten Schneidergebnis bei geringem Schneidkraftaufwand führt. Die Schnittflächen der bei den Experimenten in Scheiben oder Winkelstücken geschnittenen Lebensmittel, wie hartgekochten Eiern, Mozzarella-Käse usw. waren sauber und im Wesentlichen unzerfranst. Aufgrund der vorzugsweise wechselweisen Schrägstellung aufeinander folgender Schneiddrahtabschnitte kann eine gute Zentrierung des Lebensmittels in der Haltemulde während des Schneidvorgangs erreicht werden.

In einer bevorzugten Variante der Erfindung sind die Schneiddrahtabschnitte so in dem Schneidrahmen aufgespannt, dass sie auf Geraden liegen, die sich in Draufsichtsprojektion auf die Schneidrahmenebene zumindest näherungsweise in einem gemeinsamen zentralen Ebenendurchstoßpunkt schneiden. Bei einer solchen Schneiddrahtanordnung erhält man einen Winkelteiler, der das zu schneidende Lebensmittel in Winkelstücke teilt. Vorzugsweise sollten diese Winkelstücke gleich groß sein, was dadurch erreicht wird, dass die Schneiddrahtabschnitte in Draufsichtsprojektion auf die Schneidrahmenebene zumindest näherungsweise gleich große Winkel zwischen sich einschließen. Spannt man auf diese Weise drei Schneiddrahtabschnitte in dem Schneidrahmen auf, so ergeben sich in der genannten Draufsichtsprojektion gleich große Winkel von 60°.

Im Falle von zwei in der Draufsichtsprojektion über Kreuz gespannten Schneiddrähten kommt es zu einer 90°-Aufteilung, was im Schneidergebnis zu einer Viertelung des Lebensmittels führt.

Gemäß einer Variante des Schneidgerätes, in der es als Scheibenschneider verwendbar ist, sind die Schneiddrahtabschnitte so in dem Schneidrahmen aufgespannt, dass sie auf Geraden liegen, die in Draufsichtsprojektion auf die Schneidrahmenebene zumindest näherungsweise parallel zueinander verlaufen. Ein entsprechendes Bild bieten auch die dazu passenden Eintauchschlitze der Haltemulde in der Draufsicht. Im Falle eines Eierschneiders sollten mindestens sechs, vorzugsweise acht in Draufsichtsprojektion auf die Schneidrahmenebene nebeneinanderliegend verlaufende äquidistante Schneiddrahtabschnitte vorgesehen sein.

Besonders bevorzugt ist es sowohl beim Scheibenschneider als auch beim Teiler, dass unmittelbar nebeneinander liegende Schneiddrahtabschnitte mit einander entgegengesetzten Neigungen in Bezug auf die Schneidrahmenebene schräg verlaufen. Betragsmäßig können die Neigungen z. B. gleich groß sein.

Der Einfachheit halber ist es bevorzugt, dass die Schneiddrahtabschnitte zusammenhängende Abschnitte eines Drahtstückes sind, das mehrfach um Umlenkstellen am Schneidrahmen umgelenkt ist und in seinem Verlauf zwischen Umlenkstellen den vom Schneidrahmen eingerahmten Innenbereich von einer betreffenden Schneidrahmenseite zu einer anderen Schneidrahmenseite überspannt. Ein solcher am Schneidrahmen hin- und her gewickelter Schneiddraht kann durch Aufspreizen des ihn haltenden Rahmenelementes gleichmäßig gespannt werden, so dass sämtliche Schneiddrahtabschnitte im Wesentlichen gleiche mechanische Spannung aufweisen. Hierzu wird vorgeschlagen, dass der Schneidrahmen einen die Schneiddrahtabschnitte haltenden Spannring und einen axial darin eingesteckten, den Spannring radial aufweitend stützenden Stützring aufweist. Der Stützring ist steifer ausgebildet als der Spannring und so dimensioniert, dass er beim Einstecken in den Spannring den letzteren radial aufspreizt, so dass die an dem Spannring gehaltenen Schneiddrahtabschnitte eine zusätzliche Spannung erhalten und möglichst gleichmäßige Gesamtspannung haben.

Dem Aspekt des Aufspreizens eines Spannrings mittels eines darin einsteckbaren Stützrings kann im Rahmen der Erfindung selbständige Bedeutung zukommen, also auch für den Fall, dass die in dem Spannring aufgespannten Schneiddrahtabschnitte z. B. in einer gemeinsamen Ebene liegen. Die Anmelderin behält sich somit vor, eine Abwandlung des Schneidgeräts nach Anspruch 9 der vorliegenden Anmeldung selbständig zu beanspruchen, bei der die Schneiddrahtabschnitte irgendeine geeignete Anordnung haben und z. B. in einer gemeinsamen Schneidrahmenebene liegen.

Vorzugsweise besteht der Spannring aus einem Kunststoff, wohingegen der Stützring aus Metall, insbesondere Edelstahl gebildet ist.

Zur präzisen Handhabung des Schneidgerätes ist es wichtig, dass der Schneidrahmen während des Schneidvorgangs präzise relativ zur Schneidunterlage geführt wird. Hierzu weisen der Schneidrahmen und die Schneidunterlage vorzugsweise einander komplementäre Führungsabschnitte auf, die das Aufsetzen des Schneidrahmens auf die Schneidunterlage in Schneidposition nur in einer begrenzten Anzahl vorbestimmter Orientierungen, insbesondere nur in einer Orientierung zueinander erlauben und den Schneidrahmen an der Schneidunterlage geradlinig bei der Schneidbewegung führen.

Vorzugsweise weist der Schneidrahmen einen ringartigen Fuß auf, der eine der Außenumfangskontur der Schneidunterlage im Wesentlichen komplementäre Innenumfangskontur aufweist, so dass er geradlinig geführt auf die Schneidunterlage aufsteckbar ist, um dabei einen Schneidvorgang durchzuführen.

Gemäß einer Ausführungsvariante der Erfindung hat der Schneidrahmen eine näherungsweise quadratische Ringkontur, wobei die Schneiddrahtabschnitte im Wesentlichen parallel zu einer Diagonalen der quadratischen Ringkontur orientiert sind.

Der Spannring, der Stützring, der Fuß des Schneidrahmens und die Schneidunterlage sind gemäß einer bevorzugten Ausführungsform der Erfindung zusammengesteckte bzw. zusammensteckbare und durch Auseinanderziehen voneinander separierbare Elemente, die im auseinander gezogenen Zustand auf einfache Weise z. B. in der Spülmaschine zu reinigen sind und die durch entsprechende Austauschelemente leicht auswechselbar sind. In diesem Zusammenhang ist Gegenstand der Erfindung auch ein Schneidgeräteset mit einem Schneidgerät nach Anspruch 14 und wenigstens einer zusätzlichen Schneidunterlage mit einer Eintauchschlitze aufweisenden Haltemulde und einem zusätzlichen Spannring, dessen Schneiddrahtabschnittsanordnung an die Eintauchschlitzanordnung der zusätzlichen Schneidunterlage angepasst ist, wobei die Schneiddrahtabschnittsanordnungen der Spannringe und die Eintauchschlitzanordnungen der Schneidunterlagen unterschiedlich sind, um unterschiedliche Schnittstückformen beim Schneiden von Lebensmitteln erzeugen zu können.

Die Erfindung wird im Folgenden unter Bezugnahme auf die Figuren näher erläutert.
- Fig. 1: zeigt ein als Scheibenschneider ausgebildetes Schneidgerät in einer Seitenansicht.
- Fig. 2: zeigt das Schneidgerät aus Fig. 1 in einer Schnittdarstellung mit der in Fig. 1 mit II-II gekennzeichneten Schnittebene.
- Fig. 3: zeigt die Draufsicht auf das Schneidgerät gemäß Fig. 1.
- Fig. 4: zeigt einen Spannring eines Schneidrahmens des Schneidgeräts.
- Fig. 5: zeigt in einer schematisch vereinfachten Darstellung eine Seitenansicht gemäß der in Fig. 4 mit dem Pfeil V gekenn- zeichneten Blickrichtung auf zwei aufeinander folgende Schneiddrähte in dem Spannrahmen.
- Fig. 6: zeigt ein zweites Ausführungsbeispiel eines Schneidgeräts nach der Erfindung in einer Seitenansicht ähnlich der Fig. 1, wobei es sich bei dem zweiten Ausführungsbeispiel um einen sogenannten Teiler handelt.
- Fig. 7: zeigt den Teiler aus Fig. 6 in einer Schnittdarstellung mit der in Fig. 6 bei VII-VII gekennzeichneten Schnittebene.
- Fig. 8: zeigt den Teiler in der Draufsicht.
- Fig. 9: zeigt den Spannring mit Schneiddrahtabschnitten des Schneidrahmens des Teilers aus Fig. 6.

In den Figuren 1 - 5 ist ein Scheibenschneider, etwa zum Schneiden von hartgekochten Eiern in Scheiben dargestellt. Er umfasst als Hauptbestandteil eine Schneidunterlage 2 und einen in den Fig. 1 - 3 auf die Schneidunterlage 2 aufgesetzten Schneidrahmen 4, der seinerseits aus einem Aufsteckfuß 6 aus Edelstahl, einem Spannring 8 aus einem dehnbaren Kunststoff und einem Stützring 10 aus Edelstahl zusammengesetzt ist. Wie insbesondere Fig. 2 erkennen lässt, ist der Stützring 10 oben in den Spannring 8 eingesteckt. Beim Einstecken des Stützrings 10 mit seinem leicht konischen Einsteckbereich 12 spreizt dieser den Spannring 8 radial auf, so dass die in Fig. 4 erkennbaren Schneiddrähte zusätzlich gespannt und schließlich zuverlässig unter Spannung gehalten Werden. Der besseren Übersichtlichkeit der Darstellung halber wurden die Schneiddrähte 14 in Fig. 2 nicht eingezeichnet.

Das zusammengesteckte Ensemble aus Spannring 8 und Stützring 10 ist oben in den Führungsfuß 6 des Schneidrahmens 4 eingesteckt. Der Führungsfuß 6 führt das zusammengesteckte Schneidrahmen-Ensemble 4 zur Ausführung von geradlinigen Bewegungen am Außenumfang der Schneidunterlage 2.

Fig. 2 lässt am oberen Ende der Schneidunterlage 2 eine Haltemulde 16 erkennen, in die das in Scheiben zu schneidende Lebensmittel, also etwa ein hartgekochtes Ei, einzulegen ist, nachdem zuvor der Schneidrahmen 4 insgesamt von der Schneidunterlage 2 nach oben hin abgezogen worden ist. Die Haltemulde 16 ist von Eintauchschlitzen 18 für die Schneiddrahtabschnitte nach unten hin durchzogen, wobei die Schlitze 18 auch die Umfangswand 3 in deren oberen Bereich durchsetzen. Im bevorzugten Ausführungsbeispiel ist die Haltemulde 16 so geformt, dass ein hartgekochtes Ei in verschiedenen Orientierungen einigermaßen stabil eingelegt werden kann, so dass der Schnitt in einer Orientierung längs der "Längsachse" des Eies - und in der anderen Orientierung quer dazu erfolgt. Möglich ist es auch, zuerst den Schnitt in der ersten Orientierung durchzuführen, das zerschnittene Ei dann zusammengehalten in die zweite Orientierung in der Haltemulde 16 zu überführen und nochmals zu schneiden, so dass quaderartige Eistücke entstehen.

Zum Durchschneiden eines in der Haltemulde 16 eingelegten Lebensmittels wird der vorher von der Schneidunterlage 2 separierte Schneidrahmen 4 von oben her mit dem Führungsfuß 6 voran auf die Schneidunterlage 2 aufgesetzt und dann an dieser geführt in der bestimmungsgemäßen Orientierung an der Schneidunterlage nach unten bewegt, wobei die Schneiddrahtabschnitte 14 das Lebensmittel durchtrennen und in Scheiben aufteilen. Zum Abschluss des Schneidvorgangs tauchen die Schneiddrahtabschnitte 14 nach unten in die Eintauchschlitze 18 ab, so dass die erzeugten Lebensmittelscheiben dann bequem aus der Haltemulde 16 herausgenommen werden können. Für einen nächsten Schneidvorgang ist der Schneidrahmen 4 dann wieder von der Schneidunterlage 2 abzuziehen und nach Einlegen des zu schneidenden Objektes wieder auf die Schneidunterlage 2 aufzustecken.

Ein Hauptmerkmal der Erfindung ist die Schneiddrahtorientierung im Schneidrahmen 4 oder genauer gesagt in dem Spannring 8. In Bezug auf eine in den Fig. 2 und 5 bei 20 eingezeichnete Schneidrahmenebene, die orthogonal zur Schneidrahmenbewegungsrichtung beim Schneidvorgang orientiert ist, verlaufen die Schneiddrahtabschnitte 14 nämlich schräg, wie dies in Fig. 5 für zwei unmittelbar aufeinander folgende Schneiddrahtabschnitte 14 in der Innenseitenansicht des Spannrings 8 mit Blickrichtung gemäß dem Pfeil V in Fig. 4 erkennbar ist. Im Beispielsfall durchstoßen die Schneiddrahtabschnitte 14 die Ebene 20 an Durchstoßpunkten 22, die auf einer im Beispielsfall mit einer Spannringdiagonalen 24 zusammenfallenden Linie liegen. In der Draufsicht auf den Spannring 8 gemäß Fig. 4 und somit in der Draufsichtsprojektion auf die Ebene 20 verlaufen die Schneiddrahtabschnitte 14 des Ausführungsbeispiels nach den Fig. 1 - 5 äquidistant und parallel zueinander sowie parallel zu der zweiten Diagonalen 26 des Spannrings 8.

Die Schrägstellung der Schneiddrahtabschnitte 14 relativ zu der zur Schneidbewegungsrichtung orthogonalen Schneidrahmenebene 20 führt zu einer günstigen Druckverteilung der Schneiddrähte auf das zu schneidende Lebensmittel beim Schneidvorgang mit der Folge von gleichmäßigen Schnittflächen des Schneidgutes.

Die Schneiddrahtabschnitte 14 sind zusammenhängende Abschnitte eines einzelnen Drahtstückes, das mehrfach um Umlenkstellen 28 im Spannring 8 gewickelt bzw. umgelenkt ist und in seinem Verlauf zwischen Umlenkstellen 28 den Innenbereich 30 von einer betreffenden Spannringseite zur anderen Spannringseite überspannt.

Bei dem Ausführungsbeispiel sind die Schneidunterlage 2 und der Spannring 8 (abgesehen von seinem Schneiddraht) aus einem Hartkunststoff hergestellt, der eine geringe Aufspreizung des Spannrings 8 erlaubt. Die übrigen Elemente bestehen im Wesentlichen aus Metall, wobei bevorzugt Edelstahl als Material für den Führungsfuß 6 und den Stützring 10 verwendet wird.

Die Elemente 2, 6, 8, 10 sind durch Abziehen voneinander leicht trennbar und können somit auch leicht gründlich gereinigt werden, etwa in einer Spülmaschine.

Im Folgenden wird das in den Fig. 6 - 9 gezeigte Ausführungsbeispiel der Erfindung erläutert, wobei für Elemente, die Elementen des ersten Ausführungsbeispiels im Wesentlichen entsprechen, korrespondierend gleiche Bezugszeichen zur Kennzeichnung verwendet wurden.

Bei dem z. B. als Eierteiler oder Käseteiler verwendbaren Teilgerät gemäß den Fig. 6 - 7 sind der Führungsfuß 6 und der Stützring 10, also die bevorzugt aus Edelstahl hergestellten Gehäuseteile baugleich mit den entsprechenden Teilen des vorstehend erläuterten ersten Ausführungsbeispiels. Bei dem in den Fig. 6 - 9 gezeigten zweiten Ausführungsbeispiel in Form des Teilgerätes ist die Haltemulde 116 anders geformt als die Haltemulde 16 des ersten Ausführungsbeispiels, und zwar so, dass ein hartgekochtes Ei darin auch im Wesentlichen aufrecht stehend eingelegt werden kann. Auch die Anordnung der Eintauchschlitze 118 im Grund der Haltemulde 116 unterscheidet sich von der Anordnung der Eintauchschlitze 18 des ersten Ausführungsbeispiels. In der Draufsicht gemäß Fig. 8 ist erkennbar, dass die Eintauchschlitze 118 jeweils gleich große Winkel von etwa 60° zwischen sich einschließen. Entsprechend ist auch das Draufsichtsbild der Schneiddrahtabschnitte 114, wie es in Fig. 9 erkennbar ist.

Die Bedienung des Teilgeräts gemäß Fig. 6 - Fig. 9 erfolgt in gleicher Weise wie die des Scheibenschneiders aus den Fig. 1 - 5, nämlich in der Weise, dass zunächst der Schneidrahmen 4 von der Schneidunterlage 2 nach oben hin abzuziehen ist. Danach wird das zu schneidende Lebensmittel in die Haltemulde 116 eingelegt. Es erfolgt das Aufstecken des Schneidrahmens 4 in der bestimmungsgemäßen Orientierung auf die Schneidunterlage 2 und schließlich das Absenken des Schneidrahmens 4, bis die Schneiddrahtabschnitte 114 in die Eintauchschlitze 118 nach unten hin abgetaucht sind. Die geschnittenen Teile können dann aus der Haltemulde 116 herausgenommen werden.

Auch bei dem zweiten Ausführungsbeispiel verlaufen die Schneiddrahtabschnitte 114 schräg in Bezug auf die in Fig. 7 bei 20 eingezeichnete Schneidrahmenebene, die orthogonal zur Bewegungsrichtung des Schneidrahmens 4 während des Schneidvorgangs liegt. Wie in Fig. 9 zu erkennen ist, sind die Schneiddrahtabschnitte 114 so in dem Spannring 8 aufgespannt, dass sie auf Geraden liegen, die sich in Draufsichtsprojektion auf die Schneidrahmenebene 20 in einem gemeinsamen zentralen Ebenendurchstoßpunkt 25 schneiden. In dem zweiten Ausführungsbeispiel verlaufen im Uhrzeigersinn unmittelbar nebeneinander liegende Schneiddrahtabschnitte 114 mit einander entgegengesetzten Neigungen in Bezug auf die Schneidrahmenebene 20 schräg. Auch bei dem zweiten Ausführungsbeispiel sind die Schneidunterlage 2 und der Spannring 8 vorzugsweise aus Kunststoff gefertigt.

Das zweite Ausführungsbeispiel liefert ein ausgezeichnetes Schnittergebnis aufgrund einer günstigen und von dem Schrägverlauf der Schneiddrahtabschnitte 114 herrührenden Druckverteilung auf das Schneidgut.

Gegenstand der Erfindung ist auch ein Schneidgeräteset mit einer Schneidunterlage 2 des zweiten Ausführungsbeispiels, wie sie in Fig. 7 im Schnitt erkennbar ist, eine Schneidunterlage 2 des ersten Ausführungsbeispiels, wie sie in Fig. 2 im Schnitt erkennbar ist, einen Spannring mit einer Schneiddrahtbespannung des zweiten Ausführungsbeispiels gemäß Fig. 9, einem Spannring mit einer Schneiddrahtbespannung des ersten Ausführungsbeispiels gemäß Fig. 4, einen Führungsfuß 6 und einen Stützring 10. Bei einem solchen Schneidgeräteset kann wahlweise durch Zusammenstecken der betreffenden Elemente ein Scheibenschneider gemäß dem ersten Ausführungsbeispiel der Erfindung oder ein Teiler gemäß dem zweiten Ausführungsbeispiel der Erfindung präpariert werden.

## Patentansprüche

1. Schneidgerät zum Schneiden eines Lebensmittels, wie etwa eines gekochten Eis,
umfassend
eine Schneidunterlage (2) mit einer Haltemulde (16; 116) für das Lebensmittel und
einen auf die Schneidunterlage (2) aufsetzbaren und dabei relativ zu der Schneidunterlage (2) geführt in Schneidposition zur Durchführung eines Schneidvorgangs überführbaren Schneidrahmen (4) mit daran angeordneten Schneiddrahtabschnitten (14; 114), die den vom Schneidrahmen (4) eingerahmten Innenbereich (30) von einer betreffenden Schneidrahmenseite zu einer anderen Schneidrahmenseite überspannen,
wobei die Haltemulde (16; 116) der Schneidunterlage (2) von Eintauchschlitzen (18; 118) durchzogen ist, in die die Schneiddrahtabschnitte beim geführten Aufsetzen des Schneidrahmens (4) auf die Schneidunterlage (2) zumindest bereichsweise eintauchen können,
**dadurch gekennzeichnet,**
**dass** die Schneiddrahtabschnitte (14; 114) in Bezug auf eine beim geführten Aufsetzen des Schneidrahmens (4) auf die Schneidunterlage (2) orthogonal zur Schneidrahmenbewegungsrichtung orientierte Schneidrahmenebene (20) schräg verlaufen, so dass sie die Schneidrahmenebene (20) durchstoßen.

2. Schneidgerät nach Anspruch 1, **dadurch gekennzeichnet, dass** die Schneiddrahtabschnitte (114) so in dem Schneidrahmen (4) aufgespannt sind, dass sie auf Geraden liegen, die sich in Draufsichtsprojektion auf die Schneidrahmenebene (20) zumindest näherungsweise in einem gemeinsamen zentralen Rahmen- und Ebenendurchstoßpunkt (25) schneiden.

3. Schneidgerät nach Anspruch 2, **dadurch gekennzeichnet, dass** die Schneiddrahtabschnitte (114) in Draufsichtsprojektion auf die Schneidrahmenebene (20) zumindest näherungsweise gleich große Winkel zwischen sich einschließen.

4. Schneidgerät nach Anspruch 3, **dadurch gekennzeichnet, dass** die zumindest näherungsweise gleich großen Winkel ca. 60° betragen.

5. Schneidgerät nach Anspruch 1, dass die Schneiddrahtabschnitte (14) so in dem Schneidrahmen (4) aufgespannt sind, dass sie auf Geraden liegen, die in Draufsichtsprojektion auf die Schneidrahmenebene (20) zumindest näherungsweise parallel zueinander verlaufen.

6. Schneidgerät nach Anspruch 5, **dadurch gekennzeichnet, dass** mindestens sechs, vorzugsweise acht in Draufsichtsprojektion auf die Schneidrahmenebene (20) nebeneinanderliegend verlaufende Schneiddrahtabschnitte (14) vorgesehen sind.

7. Schneidgerät nach einem der vorhergehenden Ansprüche, **dadurch gekennzeichnet, dass** unmittelbar nebeneinander liegende Schneiddrahtabschnitte (14; 114) mit einander entgegengesetzten Neigungen in Bezug auf die Schneidrahmenebene (20) schräg verlaufen.

8. Schneidgerät nach einem der vorhergehenden Ansprüche, **dadurch gekennzeichnet, dass** die Schneiddrahtabschnitte (14; 114) zusammenhängende Abschnitte eines Drahtstückes sind, das mehrfach um Umlenkstellen am Schneidrahmen (4) umgelenkt ist und in seinem Verlauf zwischen Umlenkstellen (28) den vom Schneidrahmen (4) eingerahmten Innenbereich (30) von einer betreffenden Schneidrahmenseite zu einer anderen Schneidrahmenseite überspannt.

9. Schneidgerät nach einem der vorhergehenden Ansprüche, **dadurch gekennzeichnet, dass** der Schneidrahmen (4) einen die Schneiddrahtabschnitte (14; 114) haltenden Spannring (8) und einen axial darin eingesteckten, den Spannring (8) radial aufweitend stützenden Stützring (10) aufweist.

10. Schneidgerät nach Anspruch 9, **dadurch gekennzeichnet, dass** der Spannring (8) aus einem Kunststoff gebildet ist, wohingegen der Stützring (10) aus Metall, insbesondere Edelstahl besteht.

11. Schneidgerät nach einem der vorhergehenden Ansprüche, **dadurch gekennzeichnet, dass** der Schneidrahmen (4) und die Schneidunterlage (2) einander komplementäre Führungsabschnitte aufweisen, die das Aufsetzen des Schneidrahmens (4) auf die Schneidunterlage (2) in Schneidposition nur in einer begrenzten Anzahl vorbestimmter Orientierungen, insbesondere nur in einer Orientierung zueinander erlauben und den Schneidrahmen (4) an der Schneidunterlage (2) geradlinig bei der Schneidbewegung führen.

12. Schneidgerät nach einem der vorhergehenden Ansprüche, **dadurch gekennzeichnet, dass** der Schneidrahmen (2) einen ringartigen Fuß aufweist (6), der eine der Außenumfangskontur der Schneidunterlage (2) im Wesentlichen komplementäre Innenumfangskontur aufweist, so dass er geradlinig geführt auf die Schneidunterlage (2) aufsteckbar ist.

13. Schneidgerät nach Anspruch 5 oder einem der Ansprüche 6 bis 12 in ihrer direkten oder indirekten Rückbeziehung auf Anspruch 5, **dadurch gekennzeichnet, dass** der Schneidrahmen (4) eine näherungsweise quadratische Ringkontur aufweist und dass die Schneiddrahtabschnitte (14) im Wesentlichen parallel zu einer Diagonalen der quadratischen Ringkontur orientiert sind.

14. Schneidgerät nach Anspruch 9 und Anspruch 12, **dadurch gekennzeichnet, dass** der Spannring (8), der Stützring (10), der Fuß (6) des Schneidrahmens (4) und die Schneidunterlage (2) zusammengesteckte bzw. zusammensteckbare und durch Auseinanderziehen voneinander lösbare Elemente sind.

15. Schneidgeräteset mit einem Schneidgerät nach Anspruch 14 und wenigstens einer zusätzlichen Schneidunterlage (2) mit einer Eintauchschlitze aufweisenden Haltemulde (116) und einem zusätzlichen Spannring (8), dessen Schneiddrahtabschnittsanordnung an die Eintauchschlitzanordnung der zusätzlichen Schneidunterlage (2) angepasst ist, wobei die Schneiddrahtabschnittsanordnungen der Spannringe und die Eintauchschlitzanordnungen der Schneidunterlagen unterschiedlich sind, um wahlweise unterschiedliche Schnittstückformen beim Schneiden von Lebensmitteln erzeugen zu können.
